# EUROPÄISCHE PATENTSCHRIFT

(11) **EP 0 537 246 B1**
(45) Veröffentlichungstag und Bekanntmachung des Hinweises auf die Patenterteilung: **28.12.1994**
(21) Anmeldenummer: 91912512.0
(22) Anmeldetag: 10.07.1991
(51) Int. Cl.: B65D 51/16

(54) **VERSCHLUSS FÜR EINE FLASCHE ODER DERGLEICHEN**
CLOSURE FOR A BOTTLE OR THE LIKE
BOUCHON POUR BOUTEILLES OU SIMILAIRE

(30) Priorität: 12.07.1990 DE 4022196
(43) Veröffentlichungstag der Anmeldung: 21.04.1993
(62) Teilanmeldung aus: 94106369.5
(73) Patentinhaber: Hertrampf, Michael, Dr., D-30989 Gehrden (DE)
(72) Erfinder: Hertrampf, Michael, Dr., D-30989 Gehrden (DE)
(74) Vertreter: Leine, Sigurd, Dipl.-Ing.
(86) Internationale Anmeldenummer: EP9101283
(87) Internationale Veröffentlichungsnummer: WO9200892

(56) Entgegenhaltungen:
- DE-C- 3 642 998
- FR-A- 851 275
- GB-A- 1 084 564
- US-A- 2 032 931
- US-A- 2 514 124
- US-A- 2 542 741
- US-A- 3 967 746

## Beschreibung

Die Erfindung betrifft einen Verschluß der im Oberbegriff des Anspruchs 1 genannten Art für eine Flasche oder dergleichen.

Durch DE-C-36 42 998 ist ein Verschluß bekannt, bei dem zusätzlich zu der radialen, stirnseitigen Dichtfläche axiale Dichtflächen im Bereich des Mündungsrandes einer Flasche vorgesehen sind, in die sich Dichtmasse der Dichtung erstreckt. Das Dichtteil ist tiefgezogen und erstreckt sich um den Mündungsrand der Flasche herum, um so die äußere, axiale Dichtfläche zu bilden. Das Wesentliche dieses bekannten Verschlusses soll darin bestehen, daß das Dichtteil wenigstens in einem Teilberich am Übergang von dem Dichtteil zu dem Halteteil nicht bis auf den seitlichen Mündungsrand des Halses der Flasche tiefgezogen ist, vielmehr von einer derartigen Verformung ausgenommen ist. Auf diese Weise soll in dem unverformten Teilbereich eine verminderte Dichtstrecke geschaffen sein, die aufgrund ihrer Kürze zu einer geringeren Dichtigkeit führen soll. Auf diese Weise soll ein Entweichen von Überdruck begünstigt werden. Das Entweichen von Überdruck ist bei einem derartigen Verschluß jedoch weniger von der Dichtstrecke als vielmehr von dem Auflagedruck der Dichtung abhängig. Dieser ist jedoch bei diesem bekannten Verschluß über den gesamten Mündungsrand gleich. Die gewünschte Wirkung eines Überdruckventils wird daher nur sehr unvollkommen erreicht.

Durch die DE-C-37 44 292 ist ein Verschluß für eine Flasche oder dergleichen bekannt, der einen kappenförmigen Halteteil aufweist, an dem sich ein nach innen gerichteter Vorsprung oder Kragen zum Hintergreifen eines Außenwulstes eines Flaschenhalses befindet. Dieses Halteteil ist über ein elastisches Element mit einem Dichtteil mit einer ringförmigen Dichtfläche zur Anlage an einer Stirnfläche des Flaschenhalses verbunden. Das Halteteil weist einen Anschlag zur definierten Anlage des Halteteils an dem Rand des Flaschenhalses auf. Da das Dichtteil ebenfalls an dem Rand des Flaschenhalses anliegt, ist dadurch die gegenseitige Lage von Halteteil und Dichtteil genau definiert. Da sich zwischen beiden das elastische Element zur Vorspannung des Dichtteils befindet, ist damit auch die Größe der Vorspannung des elastischen Elements genau definiert und damit der Druck, bei dem das Dichtteil abhebt, das Überdruckventil also öffnet.

Durch die US-A-40 89 434 ist ein Schraubverschluß der im Oberbegriff des Anspruchs 1 genannten Art bekannt, bei dem zwischen dem Boden der Schraubkappe und dem Stirnrand des Flaschenhalses eine Dichtung aus Schaumstoff liegt, die in ihrem Querschnitt in einer diametralen Richtung unterschiedliche Dicken hat. Beim Aufschrauben werden also die Bereiche größerer Dicke stärker zusammengepreßt als die Bereiche geringerer Dicke. In den Bereichen geringerer Dicke ist daher die Dichtkraft geringer, und diese Bereiche sollen als Überdruckventil dienen. Der Öffnungsdruck hängt dabei von der Kompression der gesamten Dichtung ab, ist somit nicht unabhängig vom Aufschraubdrehmoment. Erfolgt das Aufschrauben mit zu geringem Drehmoment, so sind die Bereiche geringerer Dicke nicht zur Anlage gebracht, die Dichtung ist nicht dicht. Wird die Dichtung mit zu großer Kraft aufgeschraubt, so ist die Anlagekraft auch im Bereich der geringeren Dicke zu groß, so daß entsprechend auch der Öffnungsdruck zu groß ist und die Gefahr einer Explosion der Flasche nach sich zieht. Hinzu kommt der besondere Nachteil, daß der größte Teil des Drehmoments beim Aufschrauben auf das Zusammendrücken der Bereiche der Dichtung großer Dicke entfällt, zumal deren Fläche wesentlich größer ist als die Fläche der Bereiche geringerer Dicke, so daß der erhöhte Anstieg des Drehmoments durch die zusätzliche Zusammendrückung im Bereich der Stellen geringerer Dicke der Dichtung kaum feststellbar ist, insbesondere nicht dann, wenn das Aufschrauben von Hand erfolgt. Das Aufschrauben von Hand ist aber im praktischen Gebrauch der Normalfall und entscheidend. Die Gefahr von Explosionen besteht also im Normalfall weiterhin.

Durch die DE-A-1 432 224 ist eine Entlüftungsdichtung für einen Verschluß ähnlich der zuvor behandelten US-A-3 114 467 sowie der DE-U-8 122 918 O 1 sind kappenförmige Verschlüsse mit Überdrucksicherungen bekannt, bei denen jeweils im Boden eine ebene Dichtscheibe angeordnet ist, hinter der sich an einigen Umfangsstellen Ausnehmungen befinden. Ist eine solche Kappe auf den Hals einer Flasche aufgeschraubt und entsteht ein Druck in der Flasche, so hebt sich der Rand der scheibenförmigen Dichtung an den Stellen, an denen sich die Ausnehmungen im Boden der Kappe befinden, etwas an, so daß Überdruck entweichen kann. Ein Nachteil dieser bekannten Schraubverschlüsse besteht darin, daß im Bereich der Ausnehmungen im Boden der Schraubkappen überhaupt keine Anpreßung des Randes der Dichtscheibe an den Stirnrand des Flaschenhalses erfolgt. Das Innere der Flasche, beispielsweise eine Getränkeflüssigkeit, kann daher schon bei geringsten überdrücken aus der Flasche entweichen, was nicht erwünscht ist. Außerdem besteht der Nachteil, daß gerade bei Glasflaschen durch die herstellungsbedingten Toleranzen oder bei Verunreinigungen auf der Stirnfläche des Flaschenrandes bzw. auf der Dichtung eine Dichtanlage der Dichtung an der Stirnfläche des Flaschenhalses unmöglich ist.

Durch US-A-2 542 741 ist ein Schraubverschluß für eine Flasche oder dergleichen bekannt, in dessen Boden eine Dichtung angeordnet ist, die aus drei Schichten besteht, nämlich einer Rückenschicht und einer im Abstand parallel dazu verlaufenden Frontschicht, die über eine nachgiebige Zwischenschicht in Form wellenförmig und schräg verlaufender Stützen im Abstand zueinander gehalten sind. Diese Stützen verleihen aufgrund ihrer Formgebung der Gesamtdichtung eine Zusammendrückbarkeit. Aufgrund dieser Zusammendrückbarkeit kann Überdruck aus der Flasche entweichen, wenn dieser groß genug ist, um die Dichtung zusammenzudrücken und so von der Stirnkante des Flaschenhalses abzuheben. Der Öffnungsdruck hängt somit von der Zusammendrückung der nachgiebigen Dichtung ab, und diese hängt wiederum von dem Aufschraubdrehmoment ab. Damit besteht keine Unabhängigkeit des Öffnungsdruckes von dem Aufschraubdrehmoment, das insbesondere bei Aufschrauben von Hand sehr unterschiedlich sein kann. Damit ist die Gefahr eines Platzens von Flaschen und damit die Gefahr von Verletzungen nicht vermieden.

Der Erfindung liegt die Aufgabe zugrunde, einen Verschluß der betreffenden Art zu schaffen, der einfach im Aufbau ist und weitgehend unabhängig vom Aufschraubdrehmoment zuverlässig bei vorgegebenem Überdruck öffnet.

Die der Erfindung Zugrundeliegende Aufgabe wird durch die im Kennzeichen des Anspruchs 1 angegebene Lehre gelöst.

Die Erfindung löst sich von dem bekannten Gedanken, das Dichtteil als Ganzes über ein elastisches Element gegen die Mündung des Flaschenhalses zu drücken. Grundgedanke der Erfindung ist es vielmehr, Dichtung, Anschlag und elastisches Element nur durch die Gestaltung der Dichtung zu schaffen.

Gemäß der im Anspruch 1 angegebenen allgemeinen Lehre hat die Dichtung eine konstante Dicke und besteht über den Umfang aus Material unterschiedlicher Zusammendrückbarkeit. Die Stellen geringer Zusammendrückbarkeit bilden Anschläge, während die Stellen größerer Zusammendrückbarkeit sich bei einem vorbestimmten Überdruck abheben können, so daß ein Überdruck gebildet ist. Beispielsweise kann das Material der Dichtung an einigen Stellen Hohlräume, insbesondere Bläschen, aufweisen, wodurch an diesen Stellen praktisch Schaumstoff gebildet ist. In allen Ausführungsformen der Erfindung ist es möglich, an der der dichtfläche abgewandten Seite der Dichtung Ausnehmungen vorzusehen, die die leichtere Zusammendrückbarkeit bewirken.

Das Material des Halte- und Dichtteils kann beliebig sein, z. B. Kunststoff oder Metall. Es kann sich um einen Schraub- oder Kronenverschluß oder jeden beliebigen anderen Verschluß handeln.

Anhand der Zeichnung soll die Erfindung an einem Ausführungsbeispiel näher erläutert werden.
- Fig. 1: zeigt eine Auführungsform des Grundgedankens der Erfindung im Schnitt,
- Fig. 2: zeigt eine Draufsicht auf die Dichtung in Fig. 1.

In den Fig. 1 und 2 bilden ein Halteteil 1 und ein Dichtteil 2 zusammen eine Schraubkappe, wozu in dem Halteteil 1 Gewindegänge 3 vorgesehen sind, mit denen das Halteteil 1 auf wulstförmige Gewindegänge 4 eines Flaschenhalses 5 einer nur teilweise dargestellten Flasche 6 aufschraubbar ist. Halteteil 1 und Dichtteil 2 sind aus Aluminium tiefgezogen und/oder gedrückt, wie das allgemein bei derartigen Schraubverschlüssen üblich ist.

In seinem Randbereich weist das Dichtteil 2 eine ebene, ringförmige Dichtfläche 7 auf, zwischen der und einer Stirnfläche des Flaschenhalses 5 sich eine Dichtung 8 befindet, die gleichen Querschnitt, also über den Umfang gleiche Dicke, hat. Diese Dichtung 8 weist jedoch, wie das aus der Draufsicht auf die Dichtung in Fig. 2 ersichtlich ist, drei Bereiche 9, 10 und 11 auf, die eine geringere, vorzugsweise wesentlich geringere Zusammendrückbarkeit haben als ein mittlerer Bereich 12. Diese Bereiche 9, 10 und 11 wirken somit als Anschläge und bestimmen die Zusammendrückung des mittleren Bereichs 12 der Dichtung 8 im Bereich der Dichtfläche. An diesen Stellen kann das Material der Dichtung daher bei einem bestimmten Überdruck von der Dichtauflage abheben und somit Überdruck entweichen lassen.

## Patentansprüche

1. Verschluß für eine Flasche oder dergleichen, mit einem Halteteil, das einen nach innen gerichteten Vorsprung oder Kragen zum Hintergreifen eines Außenwulstes eines Flaschenhalses aufweist, mit einem mit dem Halteteil verbundenen Dichtteil, das eine im wesentlichen ringförmige Dichtfläche aufweist, und mit einer zwischen der ringförmigen Stirnfläche des Flaschenhalses angeordneten und im verschlossenen Zustand sowohl an der Dichtfläche des Dichtteils als auch an der Stirnfläche des Flaschenhalses in Umfangsrichtung mit unterschiedlichem Anlagedruck anliegenden Dichtung aus zusammendrückbarem Material und von konstanter Dicke, **dadurch gekennzeichnet**, daß die Dichtung über den Umfang an zumindest einer Stelle ein Material leichterer Zusammendrückbarkeit aufweist.

2. Verschluß nach Anspruch 1, **dadurch gekennzeichnet**, daß die leichtere Zusammendrückbarkeit durch Hohlräume oder Ausnehmungen auf der der Dichtfläche abgewandten Seite der Dichtung geschaffen ist.

## Claims

1. A closure for a bottle or the like, having a holding part which exhibits an inwards directed projection or collar for engaging behind a bead on the outside of the neck of a bottle, having a sealing part which is connected to the holding part and exhibits an essentially annular sealing area, and having a seal of compressible material and of constant thickness, arranged between the annular endface of the neck of the bottle and in the closed state resting with differing contact pressure in the circumferential direction both against the sealing area of the sealing part and against the endface of the neck of the bottle, characterized in that the seal exhibits at at least one place along the circumference a material of lighter compressibility.

2. A closure as in Claim 1, characterized in that the lighter compressibility is created through cavities or recesses on the side of the seal remote from the sealing area.

## Revendications

1. Obturateur pour une bouteille ou similaire, avec une partie d'arrêt qui présente une saillie dirigée vers l'intérieur ou collerette pour venir en prise derrière un bourrelet extérieur d'un col de bouteille, avec une partie d'étanchéité reliée à la partie d'arrêt qui présente une surface d'étanchéité essentiellement annulaire et avec une garniture d'étanchéité en matériau compressible et d'épaisseur constante, disposée entre la surface frontale annulaire du col de bouteille et, à l'état fermé, en appui sous pression variable en direction périphérique aussi bien sur la surface d'étanchéité de la partie d'étanchéité qu'également sur la surface frontale du col de bouteille, caractérisé en ce que la garniture d'étanchéité présente sur la périphérie, à au moins un emplacement, un matériau de compressibilité plus faible.

2. Obturateur selon la revendication 1,
caractérisé en ce que la compressibilité plus faible est créée par des volumes creux ou des évidements sur la face de la garniture d'étanchéité écartée de la surface d'étanchéité.
